# EUROPÄISCHE PATENTSCHRIFT

(11) **EP 2 465 164 B1**
(45) Veröffentlichungstag und Bekanntmachung des Hinweises auf die Patenterteilung: **01.01.2020**
(21) Anmeldenummer: 10739601.2
(22) Anmeldetag: 30.07.2010
(51) Int. Cl.: H01Q 1/12

(54) **SCHEIBE MIT ELEKTRISCH LEITFÄHIGEN STRUKTUREN**
PANEL HAVING ELECTRICALLY CONDUCTIVE STRUCTURES
PLAQUE À STRUCTURES ÉLECTRO-CONDUCTRICES

(30) Priorität: 14.08.2009 DE 102009026378
(43) Veröffentlichungstag der Anmeldung: 20.06.2012
(73) Patentinhaber: Saint-Gobain Glass France, 92400 Courbevoie (FR)
(72) Erfinder: DROSTE, Stefan, 52134 Herzogenrath (DE); REUL, Bernhard, 52134 Herzogenrath (DE); SCHLARB, Andreas, 52134 Herzogenrath (DE); VORTMEIER, Gunther, 72631 Aichtal (DE); DEGEN, Christoph, 52072 Aachen (DE)
(74) Vertreter: Lendvai, Tomas
(86) Internationale Anmeldenummer: PCT/EP2010/061105
(87) Internationale Veröffentlichungsnummer: WO 2011/018361

(56) Entgegenhaltungen:
- EP-A1- 0 542 473
- EP-A1- 0 542 473
- EP-A2- 0 720 249
- EP-A2- 0 720 249
- DE-A1- 3 910 031
- DE-A1- 3 910 031
- JP-A- 2008 054 032
- US-A- 5 017 933

## Beschreibung

Die vorliegende Erfindung betrifft eine neue Scheibe mit insbesondere Antennen- und Heizfunktion, Verfahren zu deren Herstellung und deren Verwendung.

Aus DE 39 10 031 A1 ist eine Scheibe aus Verbundglas bekannt, die mit einer Rundfunkantenne und Scheibenheizung versehen ist. Zur optimalen Ausnutzung der Fläche befindet sich auf einer ersten Oberfläche des Verbundglases ein Heizleiter. Auf der ersten und / oder einer weiteren Oberfläche des Verbundglases befinden sich Teile eines Antennenleiters. Durch die Nutzung mehrerer Oberflächen steht immer eine relativ große Fläche für die Antennen- und Heizfunktion zur Verfügung. Zur Verbesserung des Antennengewinns sind die Antennenleiter und der Heizleiter kapazitiv gekoppelt.

Dabei müssen sich die elektrisch leitfähigen Strukturen zur kapazitiven Kopplung jeweils direkt gegenüber den einzelnen Heizelementen auf den Glasoberflächen befinden. Dadurch ergeben sich insbesondere Einschränkungen in den Anordnungen der Antennen und Heizelementen auf der Glasoberfläche. Die kapazitive Kopplung ist über die Dicke der Glasscheibe von mehreren Millimetern mit hohen Signalverlusten verbunden.

Weitere Beispiele für Verglasungen, bei denen Antennenleiter beziehungsweise Antennenleiter und Heizleiter kapazitiv miteinander gekoppelt sind, sind aus der EP 0 720 249 A2, der JP 2008 054032 A, der US 5 017 933 A oder der EP 0 542 473 A1 bekannt.

Der vorliegenden Erfindung liegt die Aufgabe zugrunde, eine verbesserte Scheibe bereitzustellen, die eine effiziente und einfache kapazitive Kopplung von Antennen- und Heizleitern und gleichzeitig einen hohen Freiheitsgrad in der Anordnung von Antennen- und Heizleitern aufweist.

Außerdem liegt der vorliegenden Erfindung die Aufgabe zugrunde, ein Verfahren zur Herstellung der neuen Scheibe bereitzustellen.

Die Aufgabe der Erfindung wird mit den Merkmalen der unabhängigen Patentansprüche 1 und 7 gelöst. Vorteilhafte Ausgestaltungen der Erfindung sind durch die Merkmale der Unteransprüche gegeben.

Erfindungsgemäß ist ein Aufbau einer Scheibe mit elektrisch leitfähigen Strukturen gezeigt, der eine Scheibe mit mindestens zwei galvanisch voneinander getrennte elektrisch leitfähige Strukturen, das mindestens auf einer der elektrisch leitfähigen Strukturen eine galvanische Trennschicht und auf der galvanischen Trennschicht einen elektrischen Leiter umfasst, wobei die galvanische Trennschicht den elektrischen Leiter von mindestens einer der elektrisch leitfähigen Strukturen trennt.

Die Eigenschaft "galvanisch getrennt" bedeutet, dass zwei elektrisch leitfähige Strukturen keine elektrische leitfähige Verbindung aufweisen und für Gleichspannungen entkoppelt sind.

Eine Scheibe enthält insbesondere Scheiben aus klarem oder gefärbtem Natron-Kalk-Glas. Die Scheiben können thermisch oder chemisch gehärtet sein oder als Verbundglas ausgeführt sein, insbesondere um die einheitlichen Vorschriften für die Genehmigung der Sicherheitsverglasungswerkstoffe und ihren Einbau in Fahrzeugen nach ECE-R 43: 2004 zu erfüllen. Die Scheiben können auch Kunststoffe wie Polystyrol, Polyamid, Polyester, Polyvinylchlorid, Polycarbonat oder Polymethylmethacrylat enthalten. Zur Einstellung der Energietransmission können die Scheiben ganz oder teilweise Oberflächenbeschichtungen mit Strahlung absorbierenden, reflektierenden und / oder niedrig emittierenden Eigenschaften aufweisen. Ist die Scheibe als Verbundglasscheibe ausgeführt, sind bevorzugt zwei Natron-Kalk-Gläser mit einer Polyvinylbutyral enthaltenden Kunststoffschicht dauerhaft verbunden.

Die Scheibe kann die im Fahrzeugbau übliche Größe für Windschutzscheiben, Seitenscheiben, Dachscheiben oder Heckscheiben von Kraftfahrzeugen aufweisen, bevorzugt von 100 cm² bis zu 4 m². Übliche Dicken der Scheiben liegen im Bereich von 1 mm bis 6 mm.

Die elektrisch leitfähigen Strukturen weisen unterschiedliche Formen auf. Scheiben mit Heiz- und / oder Antennenfunktionen weisen bei gleichzeitiger makroskopischer Transparenz bevorzugt linienförmige Strukturen auf.

Elektrisch leitfähige Strukturen mit Heizfunktion als Heizleiter sind bevorzugt aus einer Anzahl von parallel laufenden Linien ausgestaltet, die über Stromsammelschienen mindestens an den gegenüberliegenden Rändern der Scheibe parallel geschaltet sind. Bei Anlegen einer elektrischen Spannung zwischen den Stromsammelschienen wird Joulsche Wärme auf der Scheibenfläche erzeugt. Die erhöhte Temperatur der Scheibe verhindert oder entfernt Feuchtigkeit und Vereisung auf der Scheibenoberfläche. Die elektrisch leitfähige Struktur erstreckt sich bevorzugt linienförmig annährend über die ganze Scheibenfläche. Elektrisch leitfähige Strukturen mit Heizfunktion können unterschiedliche Formen, Anordnungen und Zwischenverbindungen aufweisen und beispielsweise rund, spiralförmig oder mäanderförmig ausgestaltet sein. Die elektrisch leitfähigen Strukturen dehnen sich insbesondere über die innen liegenden Oberflächen von Fahrzeugverglasungen.

Elektrisch leitfähige Strukturen mit Antennenfunktion sind als Antennenleiter bevorzugt linienförmig ausgestaltet. Die Länge der Antennenleiter wird durch die zu erzielende Antennencharakteristik bestimmt. Antennenleiter können als Linien mit offenem oder geschlossenem Ende ausgeführt sein, oder unterschiedliche Formen, Anordnungen und Zwischenverbindungen aufweisen und beispielsweise rund, spiralförmig oder mäanderförmig ausgestaltet sein.

Die Antennencharakteristik wird durch die empfangenen oder zu sendenden Frequenzen bestimmt. Es handelt sich bei der empfangenen und / oder ausgesendeten elektromagnetischen Strahlung bevorzugt um LF-, MF-, HF-, VHF-, UHF- und / oder SHF-Signale im Frequenzbereich von 30 kHz bis 10 GHz, besonders bevorzugt um Radiosignale, insbesondere UKW (30 MHz bis 300 MHz, entsprechend einer Wellenlänge von 1 m bis 10 m), Kurzwelle (3 kHz bis 30 MHz, entsprechend einer Wellenlänge von 10 m bis 100 m) oder Mittelwelle (300 kHz bis 3000 kHz, entsprechend einer Wellenlänge von 100 m bis 1000 m), sowie Signale der Mauterfassung, des Mobilfunks, Digitalradios, Fernsehsignale oder Navigationssignale. Die Länge der elektrisch leitfähigen Strukturen mit Antennenfunktion beträgt bevorzugt ein Vielfaches oder einen Bruchteil der Wellenlänge der zu übertragenden Frequenzen, insbesondere die Hälfte oder ein Viertel der Wellenlänge. Zur besseren Ausnutzung der Scheibenoberfläche können die elektrisch leitfähigen Strukturen gekrümmt, mäanderförmig oder spiralförmig ausgestaltet sein.

Typische Linienbreiten der erfindungsgemäßen elektrisch leitfähigen Strukturen betragen 0,1 mm bis 5 mm, typische Breiten von Stromsammelschienen oder Kontaktbereichen betragen 3 mm bis 30 mm. Typische Abstände der elektrisch leitfähigen Strukturen im Bereich der kapazitiven Kopplung betragen zwischen 1 mm bis 20 mm. Die elektrisch leitfähigen Strukturen können für sich genommen opak sein, in der makroskopischen Betrachtung erscheint die Scheibe jedoch transparent.

Die elektrisch leitfähigen Strukturen können Metalldrähte sein, bevorzugt ein Kupfer-, Wolfram-, Gold-, Silber- oder Aluminiumdraht. Der Draht kann mit einer elektrisch isolierenden Beschichtung ausgerüstet sein. Die elektrisch leitfähige Struktur kann aber auch als aufgedruckte leitfähige Schicht ausgeführt sein. Die elektrische Leitfähigkeit wird bevorzugt über Metallpartikel, enthalten in der Schicht, besonders bevorzugt über Silberpartikel, realisiert. Die Metallpartikel können sich in einer organischen und / oder anorganischen Matrix, wie Pasten oder Tinten befinden, bevorzugt als gebrannte Siebdruckpaste mit Glasfritten.

Zur Verbesserung der Antennencharakteristik und insbesondere zur Erhöhung der Länge der Antennenleiter werden die Heizleiter ganz oder teilsweise über mindestens ein kapazitives Koppelelement mit dem Antennenleiter verbunden. Der Heizleiter wird damit für Wechselspannungssignale ein Teil des Antennenleiters. Für Gleichspannungen zum Heizen der Scheibe bleibt der Heizleiter jedoch galvanisch von dem Antennenleiter getrennt. Im Bereich des Koppelelementes liegen bevorzugt Antennenleiter und Heizleiter räumlich dicht zusammen, bevorzugt parallel und besonders bevorzugt mit einem Abstand von 0,5 mm bis 10 mm. Der Antennenleiter und der Heizleiter greifen im Bereich der kapazitiven Kopplung kammartig oder mäanderartig ineinander.

Die kapazitive Kopplung wird erfindungsgemäß durch elektrische Leiter realisiert, die die elektrisch leitfähigen Strukturen räumlich überbrücken, ohne jedoch einen galvanischen Kontakt herzustellen. Die galvanische Trennung wird über eine galvanische Trennschicht zwischen den elektrisch leitfähigen Strukturen und dem elektrischen Leiter im Koppelelement realisiert.

In einer weiteren bevorzugten Ausgestaltung der Erfindung ist zwischen der Scheibe und den elektrisch leitfähigen Strukturen eine zusätzliche Zwischenschicht, bevorzugt zu Dekorzwecken rahmenförmig auf der Scheibe aufgebracht. Die Zwischenschicht enthält als Schwarzdruck bevorzugt Glasfritten und schwarze Pigmente.

In einer bevorzugten Ausgestaltung der Erfindung wird die kapazitive Kopplung von mindestens einem Koppelelement realisiert.

In einer bevorzugten Ausgestaltung der Erfindung wird die kapazitive Kopplung von mindestens zwei Koppelelementen realisiert, die räumlich getrennt auf der Scheibe angeordnet sind.

Die kapazitiven Koppelelemente der erfindungsgemäßen Scheibe bedecken Teilbereiche von elektrisch leitfähigen Strukturen und dehnen sich über mindestens zwei Teilbereiche von elektrisch leitfähigen Strukturen aus. Die Koppelelemente können teilweise über die elektrisch leitfähigen Strukturen hinaus ausgedehnt sein und direkt mit der Scheibe verklebt sein. Dies erlaubt eine feste mechanische Verbindung und verringert die Haftungsanforderungen an die elektrisch leitfähigen Strukturen.

Die Koppelelemente sind bündig dem äußeren Umriss der elektrisch leitfähigen Strukturen angepasst. Vorteilhaft ist dabei der verringerte Flächen- und Materialbedarf sowie eine verbesserte Optik.

Die Koppelelemente werden als Foliensysteme auf die elektrisch leitfähigen Strukturen aufgetragen. Die Folien sind selbstklebend. Die Foliensysteme sind bündig dem Umriss der elektrisch leitfähigen Strukturen angepasst.

Die Impedanz des Koppelelements wird wesentlich von der Kapazität zwischen dem elektrischem Leiter des Koppelelements und den elektrisch leitfähigen Strukturen bestimmt. Die Kapazität ist hier eine Funktion der Dielektrizitätskonstante der galvanischen Trennschicht, der Fläche der Überdeckungen vom elektrischen Leiter und den elektrisch leitfähigen Strukturen sowie den Abständen zwischen dem elektrischen Leiter und den elektrisch leitfähigen Strukturen. Eine möglichst hohe Kapazität und damit eine möglichst geringe Impedanz ergeben sich bei einem möglichst geringem Abstand, einer großen überdeckten Fläche und einer hohen Dielektrizitätskonstante. Die Kapazität kann so gewählt werden, dass durch das Koppelelement störende Frequenzen oder Frequenzen, die für die Anwendung nicht benötigt werden, nicht übertragen werden und ein Hochpass- oder Tiefpass erhalten wird.

In einer bevorzugten Ausführungsform der erfindungsgemäßen Scheibe enthält die galvanische Trennschicht Polyacrylat, Cyanacrylat, Methylmethacrylat, Silan und Siloxan-vernetzende Polymere, Epoxidharz, Polyurethan, Polychloropren, Polyamid, Acetat, Silikonkleber, Polyethylen, Polypropylen, Polyvinylchlorid, Polyamid, Polycarbonat, Polyethylenterephthalat, Polyethylennaphthalat, Polyimide, Polyethylen Terephtalat sowie deren Copolymere und / oder Gemische davon.

Die galvanische Trennschicht kann aus mehreren Schichten aufgebaut sein. Vorteile von mehreren Schichten sind erhöhte Freiheitsgrade bei der Optimierung der mechanischen und elektrischen Eigenschaften der Trennschicht.

In einer bevorzugten Ausführungsform der erfindungsgemäßen Scheibe mit einem aufgedruckten Koppelelement enthält die galvanische Trennschicht einen Schwarzdruck mit einer hohen elektrischen Durchschlagfestigkeit. Die Trennschichten enthalten organische und anorganische Bestandteile, insbesondere Glasfritten und Farbpigmente. Im elektrischen Leiter des aufgedruckten Koppelelements ist bevorzugt eine leitfähige Paste, ein leitfähiger Kleber und besonders bevorzugt ein leitfähiger Primer enthalten. Der spezifische elektrische Widerstand der gedruckten elektrischen Leiter beträgt weniger als 1 kOhm*cm, bevorzugt weniger als 100 Ohm*cm und besonders bevorzugt weniger als 10 Ohm*cm.

Die Schichtdicke der galvanischen Trennschicht beträgt bevorzugt 1 µm bis 200 µm und besonders bevorzugt 5 µm bis 80 µm. Die Dielektrizitätskonstante der galvanischen Trennschicht liegt im Bereich von 2 bis 6. Die Durchschlagsfestigkeit zur Vermeidung von Kurzschlüssen in der galvanischen Trennschicht ist bevorzugt größer als 1kV/mm und besonders bevorzugt größer als 10kV/mm.

Der elektrische Leiter des Koppelelements enthält bevorzugt leitfähigen Kohlenstoff, konjugierte Polymere, leitfähigen Primer, Wolfram, Kupfer, Silber, Gold, Aluminium und / oder Gemische davon.

In einer weiteren bevorzugten Ausführungsform der Erfindung weist das Koppelelement eine zusätzliche Schutzschicht auf dem elektrischen Leiter auf, enthaltend Polyethylen, Polypropylen, Polyvinylchlorid, Polymethylmethacrylat, Polyamid, Polycarbonat, Polyethylenterephthalat, Polyethylennaphthalat, Polyimide, Polyethylen Terephtalate, Ethylenvinylacetat, Polyvinylbutyral sowie deren Copolymere und / oder Gemische davon, auf. Der elektrische Leiter wird durch die Schutzschicht von der Umwelt geschützt. Die chemische und mechanische Stabilität der erfindungsgemäßen Scheibe mit Antennenfunktion und insbesondere das Koppelelement werden durch die Schutzschicht erhöht.

Die Aufgabe der Erfindung wird weiter durch ein Verfahren zur Herstellung einer erfindungsgemäßen Scheibe mit elektrisch leitfähigen Strukturen gelöst, wobei in einem ersten Schritt eine Scheibe mit mindestens zwei galvanisch voneinander getrennten elektrisch leitfähigen Strukturen beschichtet wird. In einem zweiten Schritt wird mindestens auf eine der elektrisch leitfähigen Strukturen eine galvanische Trennschicht aufgebracht. In einem dritten Schritt wird auf der galvanischen Trennschicht ein elektrischer Leiter aufgebracht.

In weiteren bevorzugten Ausführungsformen des erfindungsgemäßen Verfahrens werden die galvanische Trennschicht und der elektrische Leiter in mindestens einem kapazitiven Koppelelement und besonders bevorzugt in mindestens zwei kapazitiven Koppelelementen auf mindestens eine elektrisch leitfähige Struktur aufgedruckt oder als Folienverbund aufgeklebt.

In einer bevorzugten Ausführungsform des erfindungsgemäßen Verfahrens wird vor dem Aufbringen der elektrisch leitfähigen Strukturen eine zusätzliche Zwischenschicht auf die Scheibe, bevorzugt im Siebdruckverfahren, aufgebracht.

In einer bevorzugten Ausführungsform des Verfahrens werden die galvanische Trennschicht und der elektrische Leiter als Koppelelement in einem Folienverbund auf die elektrisch leitfähigen Strukturen aufgeklebt. Der Folienverbund ist besonders bevorzugt selbstklebend. Selbstklebend bedeutet hierbei, dass das Koppelelement über eine Klebewirkung der galvanischen Trennschicht dauerhaft mit den elektrisch leitfähigen Strukturen und / oder dem Substratglas verbunden ist.

In einer weiteren bevorzugten Ausführungsform des Verfahrens wird die galvanische Trennschicht im Siebdruckverfahren auf die elektrisch leitfähigen Strukturen aufgedruckt. Der elektrische Leiter wird anschließend auf die galvanische Trennschicht aufgebracht, bevorzugt im Siebdruckverfahren.

Die Erfindung wird anhand von Ausführungsbeispielen näher erläutert, wobei Bezug auf die beigefügten Figuren genommen wird.

Es zeigen:
- Fig. 1: einen Querschnitt durch eine erfindungsgemäße Scheibe im Bereich der kapazitiven Kopplung,
- Fig. 2: eine alternative Ausgestaltung im Querschnitt im Bereich der kapazitiven Kopplung,
- Fig. 3: eine weitere alternative Ausgestaltung im Querschnitt im Bereich der kapazitiven Kopplung,
- Fig. 4: eine weitere alternative Ausgestaltung im Querschnitt im Bereich der kapazitiven Kopplung,
- Fig. 5: eine weitere alternative Ausgestaltung im Querschnitt im Bereich der kapazitiven Kopplung,
- Fig. 6: eine weitere alternative Ausgestaltung im Querschnitt im Bereich der kapazitiven Kopplung,
- Fig. 7: eine Draufsicht auf die erfindungsgemäße Scheibe,
- Fig. 8: eine Draufsicht auf eine nicht erfindungsgemäße Ausgestaltung einer Scheibe,
- Fig. 9: eine Draufsicht auf eine alternative Ausgestaltung der erfindungsgemäßen Scheibe,
- Fig. 10: ein Ausführungsbeispiel von erfindungsgemäßen Verfahrensschritten im Flussdiagramm und
- Fig. 11: ein alternatives Ausführungsbeispiel von erfindungsgemäßen Verfahrensschritten im Flussdiagramm.

Figur 1 zeigt einen erfindungsgemäßen Querschnitt im Bereich der kapazitiven Kopplung von zwei elektrisch leitfähigen Strukturen (2a, 2b) auf einer Scheibe (1). Die galvanische Trennschicht (5) trennt den elektrischen Leiter (4) von den elektrisch leitfähigen Strukturen (2a, 2b). Der elektrische Leiter (4) bestand aus einer 100 µm dicken, elektrisch leitfähigen Primerschicht und war mit einer Breite von 30 mm und einer Länge von 100 mm derart auf die galvanische Trennschicht (5) aufgebracht worden, dass er die Stromsammelschienen der elektrisch leitfähigen Strukturen (2a) und (2b) über die gesamte Breite abdeckte. Als galvanische Trennschicht (5) wurde ein 100 µm dicker Emaildruck mit Glasfritten und schwarzen Pigmenten verwendet, der die elektrischen Leiter (2a) und (2b) und den elektrischen Leiter (4) dauerhaft verband, ohne einen direkten elektrischen Kontakt herzustellen. Die galvanische Trennschicht (5) wies eine Durchschlagfestigkeit von mindestens 10kV/mm auf. Der Abstand (D) zwischen dem elektrischen Leiter (4) und der elektrisch leitfähigen Struktur (2a, 2b) betrug etwa 70 µm. Die Dielektrizitätskonstante der galvanischen Trennschicht (5) betrug etwa 6. In dieser Ausgestaltung konnte eine weiter verbesserte kapazitive Kopplung zwischen den elektrisch leitfähigen Strukturen (2a, 2b) erzielt werden. Auf gleicher zur Verfügung stehender Fläche konnten die Empfangsleistungen der elektrischen Strukturen (2a), (2b) als Antenne bei gleichzeitig optimierten Heizeigenschaften verbessert werden.

Figur 2 zeigt einen weiteren erfindungsgemäßen Querschnitt im Bereich des kapazitiven Koppelelementes (3) von zwei elektrisch leitfähigen Strukturen (2a, 2b) wobei die Ausgestaltung der Figur 1 um eine zusätzliche Zwischenschicht (7) zu Dekorzwecken erweitert wurde. Die Zwischenschicht (7) war im Randbereich rahmenförmig auf der Scheibe (1) aufgebracht und enthielt einen 100 µm Emaildruck mit Glasfritten und schwarzen Pigmenten.

Figur 3 zeigt einen alternativen erfindungsgemäßen Querschnitt im Bereich des kapazitiven Koppelelementes (3) von zwei elektrisch leitfähigen Strukturen (2a, 2b). Das Koppelelement (3) enthielt einen etwa 45 µm dicken Kupferstreifen als elektrischen Leiter (4). Die Breite des Kupferstreifens betrug 25 mm. Der elektrische Leiter (4) schloss mit den elektrisch leitfähigen Strukturen (2a, 2b) in der Breite bündig ab. Als galvanische Trennschicht (5) zwischen dem elektrischen Leiter (4) und den elektrisch leitfähigen Strukturen (2a, 2b) wurde eine etwa 60 µm dicke Kleberschicht auf Silikonbasis mit einer Dielektrizitätskonstanten von 3 aufgebracht. Der Abstand (D) zwischen den elektrisch leitfähigen Strukturen (2a) und (2b) und dem elektrischen Leiter (4) betrug etwa 60 µm. Die Durchschlagsfestigkeit betrug mindestens 10kV/mm. Als Schutzschicht (6) für den elektrischen Leiter (4) vor Umwelteinflüssen und insbesondere Feuchtigkeit wurde auf den elektrischen Leiter (4) zusätzlich eine etwa 100 µm dicke Polyethylen-Naphthalat-Schicht aufgebracht. Die Breite der galvanischen Trennschicht (5) und der Schutzschicht (6) betrugen 40 mm. Die Schutzschicht (6) ummantelte mit der galvanischen Trennschicht (5) den elektrischen Leiter (4) vollständig.

In Figur 4 ist ein weiterer erfindungsgemäßer Aufbau im kapazitiven Koppelelement (3) von zwei elektrisch leitfähigen Strukturen (2a, 2b) auf einer Scheibe (1) gezeigt. Zur Verringerung der Anforderungen an die Zusammensetzung der Klebeschicht wurde die galvanische Trennschicht (5) aus zwei Schichten aufgebaut. Die an die elektrisch leitfähigen Strukturen (2a, 2b) angrenzende untere Trennschicht (5-1) enthielt einen Silikonkleber mit einer Schichtdicke von 30 µm und einer Dielektrizitätskonstanten von 3. Die obere, an den elektrischen Leiter (4) angrenzende galvanische Trennschicht (5-2) enthielt einen Polyacrylatkleber mit einer Dielektrizitätskonstanten von 4 und einer Schichtdicke von 30 µm. Durch den Zweischichtenaufbau (5-1,5-2) konnte die Kapazität zwischen Koppelelement (3) und den elektrisch leitfähigen Strukturen (2a, 2b) bei gleichbleibendem Abstand (D) und vergleichbarer Klebewirkung gegenüber dem Ausführungsbeispiel der Figur 3 erhöht werden.

In Figur 5 ist ein alternativer Aufbau im Bereich der kapazitiven Kopplung von zwei elektrisch leitfähigen Strukturen (2a, 2b) auf einer Scheibe (1) gezeigt. Auf die elektrisch leitfähige Struktur (2b) war keine galvanische Trennschicht (5) aufgebracht. Der elektrische Leiter (4) war mit der elektrisch leitfähigen Struktur (2b) galvanisch verbunden. Von der weiteren elektrisch leitfähigen Struktur (2a) war der elektrische Leiter (4) galvanisch getrennt, sodass auch insgesamt die elektrisch leitfähigen Strukturen (2a,2b) weiterhin galvanisch voneinander getrennt waren. In dieser Ausgestaltung konnte eine verbesserte kapazitive Kopplung zwischen den elektrisch leitfähigen Strukturen (2a, 2b) erhalten werden. Auf derselben Fläche konnten die Empfangsleistungen der elektrischen Struktur (2a, 2b) als Antenne bei gleichzeitig optimierten Heizeigenschaften gegenüber dem Stand der Technik wesentlich verbessert werden.

Figur 6 zeigt eine weitere Ausgestaltung der Erfindung im Querschnitt. Die Länge und Breite des Koppelelements (3) war genau dem äußeren Umriss der elektrisch leitfähigen Strukturen (2a, 2b) im Bereich des Koppelelementes (3) angepasst. Im Ausführungsbeispiel wies das Koppelelement (3) eine Breite von 25 mm auf und konnte bündig mit dem äußeren Umriss der elektrisch leitfähigen Strukturen (2a, 2b) abschließen. Mit dieser Ausgestaltung konnte ein verringerter Materialbedarf und Platzbedarf für die kapazitive Kopplung erzielt werden.

In Figur 7 ist ein erfindungsgemäßes Ausführungsbeispiel in Draufsicht gezeigt. Auf eine innere Oberfläche der Scheibe (1) wurde eine erste elektrisch leitfähige Struktur (2a) mit Heiz- und Antennenfunktion und eine zweite elektrisch leitfähige Struktur (2b) mit Antennenfunktion in den Formen eines Mäanders sowie ein kapazitives Koppelelement (3) aufgebracht. Die elektrisch leitfähigen Strukturen (2a, 2b) wurden von einem silberhaltigen Siebdruck mit Schichtdicken von etwa 30 µm gebildet. Die Linienbreite des Siebdrucks betrug 0,5 mm. Die erste elektrisch leitfähige Struktur (2a) enthielt parallel laufende Heizleiter mit einer Linienbreite von 0,5 mm, die in 10 mm breiten Stromsammelschienen elektrisch parallel geschaltet waren. In einem Randbereich der Struktur (2a) wurde die kapazitive Kopplung zur elektrisch leitfähigen Struktur (2b) des Antennenleiters hergestellt. An einem Ende des Antennenleiters (2b) wurde über einen Antennenschluss (A) das Signal zur weiteren Verarbeitung weitergeleitet. Die Breite des Antennenleiters (2b) betrug 0,5 mm und im Bereich des Koppelelementes (3) 10 mm. Das Koppelelement (3) hatte eine Länge von 100 mm und eine Breite von 30 mm und überdeckte die elektrisch leitfähigen Strukturen (2a, 2b) auf einer Länge von 100 mm. Die Stromsammelschienen der elektrisch leitfähigen Strukturen (2a, 2b) waren im Bereich des Koppelelementes (3) parallel laufend am Rand der Scheibe (1) aufgedruckt. Der Abstand der elektrisch leitfähigen Strukturen (2a) und (2b) im Bereich des Koppelelementes (3) betrug 5 mm. In der Breite überragte das Koppelelement die elektrisch leitfähigen Strukturen (2a, 2b) beidseitig um jeweils 2,5 mm.

Figur 8 zeigt eine nicht erfindungsgemäße Ausgestaltung von elektrisch leitfähigen Strukturen (2a, 2b) und Koppelelementen, die auf ein Einscheiben-Sicherheitsglas (1) aufgebracht wurden. Die erste elektrisch leitfähige Struktur (2a) enthielt einen mäanderförmigen Heizleiter mit einer Linienbreite von 0,5 mm und 10 mm breiten Kontaktbereichen an den Enden. Eine zweite elektrisch leitfähige Struktur (2b) enthielt zwei linienförmige Leiter mit einer Linienbreite von 0,5 mm, die über zwei Koppelemente (3) mit der elektrisch leitfähigen Struktur (2a) zu einem Antennenleiter kapazitiv gekoppelt waren. An einem Ende des Heizleiters (2a) wurde über einen Antennenanschluss (A) das Signal zur weiteren Verarbeitung in ein Empfangsgerät weitergeleitet. Die Linienbreiten der elektrisch leitfähigen Strukturen (2a,2b) betrugen im Bereich des Koppelelements 0,5 mm. Der Abstand der elektrisch leitfähigen Strukturen (2a, 2b) betrug 5 mm.

Figur 9 zeigt eine weitere erfindungsgemäße Ausgestaltung von elektrisch leitfähigen Strukturen (2a, 2b) und Koppelelementen, die auf Einscheiben-Sicherheitsglas (1) aufgebracht wurden. Die erste elektrisch leitfähige Struktur (2a) enthielt parallel laufende Heizleiter mit einer Linienbreite von 0,5 mm, die in 10 mm breiten Stromsammelschienen elektrisch parallel geschaltet waren. Eine zweite elektrisch leitfähige Struktur (2b) enthielt auch parallel geschaltete Heizleiter. Über die verlängerten Stromsammelschienen der elektrisch leitfähigen Strukturen (2a, 2b) wurden die Strukturen einseitig kapazitiv mit einem Koppelelement (3) gekoppelt. An einem Ende des Heizleiters (2b) wurde über einen Antennenschluss (A) das Signal zur weiteren Verarbeitung weitergeleitet. Die Linienbreiten der elektrisch leitfähigen Strukturen (2a, 2b) betrugen im Bereich des Koppelelements (3) 0,5 mm. Der Abstand der elektrisch leitfähigen Strukturen (2a, 2b) betrug 5 mm.

Die Figuren 10 und 11 zeigen detailliert die erfindungsgemäßen Verfahrensschritte zur Herstellung einer Scheibe (10) mit elektrisch leitfähigen Strukturen (2a, 2b) und Koppelelementen (3).

In den Figuren 1 bis 9 beschriebenen Ausführungsbeispielen der Erfindung wurde eine gegenüber dem Stand der Technik verbesserte kapazitive Kopplung zwischen den elektrisch leitfähigen Strukturen (2a) und (2b) erzielt. Über kapazitive Koppelelemente (3) waren die elektrisch leitfähigen Strukturen (2a) und (2b) hinsichtlich der Heizspannung (Gleichspannung) galvanisch getrennt und hinsichtlich der Antennensignale (hochfrequente Wechselspannung) kapazitiv gekoppelt. Auf einer Oberfläche der Scheibe wurden die Empfangsleistungen der Antenne bei gleichzeitig optimierten Heizeigenschaften deutlich gegenüber dem Stand der Technik verbessert.

### Bezugszeichen:

(1) Scheibe,
(2a),(2b) Elektrisch leitfähige Struktur,
(3) Kapazitives Koppelelement,
(4) Elektrischer Leiter,
(5),(5-1),(5-2) Galvanische Trennschicht,
(6) Schutzschicht,
(7) Zwischenschicht,
(A) Anschlusspunkt für Empfangsgerät,
(D) Abstand zwischen dem elektrischen Leiter und der elektrisch leitfähigen Struktur.

## Patentansprüche

1. Scheibe mit elektrisch leitfähigen Strukturen, umfassend
- eine Scheibe (1) mit mindestens zwei galvanisch voneinander getrennten elektrisch leitfähigen Strukturen (2a, 2b),
- mindestens auf den elektrisch leitfähigen Strukturen (2a, 2b) eine galvanische Trennschicht (5) und
- auf der galvanischen Trennschicht (5) einen elektrischen Leiter (4),
wobei die galvanische Trennschicht (5) den elektrischen Leiter (4) von den elektrisch leitfähigen Strukturen (2a, 2b) galvanisch trennt, und die erste elektrisch leitfähige Struktur (2a) eine Antennenfunktion und einen Antennenanschluss (A) aufweist, und die zweite elektrisch leitfähige Struktur (2b) eine Heizfunktion aufweist, und
der elektrische Leiter (4) und die galvanische Trennschicht (5) ein kapazitives Koppelelement (3) zwischen den elektrisch leitfähigen Strukturen (2a, 2b) ist,
wobei das Koppelelement (3) ein selbstklebendes Foliensystem ist und bündig dem Umriss der elektrisch leitfähigen Strukturen (2a,2b) angepasst ist, wobei die galvanische Trennschicht (5) eine Dielektrizitätskonstante von 2 bis 6 aufweist und
wobei die elektrisch leitfähigen Strukturen (2a, 2b) im Bereich des kapazitiven Koppelelementes (3) als Kamm ausgebildet sind oder als Mäander ineinandergreifen.

2. Scheibe nach Anspruch 1 wobei die elektrisch leitfähige Struktur (2a,2b) mit Heizfunktion als Heizleiter und die elektrisch leitfähige Struktur (2a,2b) mit Antennenfunktion als Antennenleiter ausgestaltet ist.

3. Scheibe nach einem der Ansprüche 1 bis 2 wobei die galvanische Trennschicht (5) mindestens zwei Schichten (5-1, 5-2) enthält.

4. Scheibe nach einem der Ansprüche 1 bis 3, wobei der elektrische Leiter (4) eine Schichtdicke von 10 µm bis 200 µm aufweist.

5. Scheibe nach einem der Ansprüche 1 bis 4, wobei die elektrisch leitfähigen Strukturen (2a, 2b) eine Schichtdicke von 10 µm bis 100 µm aufweisen.

6. Scheibe nach einem der Ansprüche 1 bis 5, wobei die Scheibe (1) eine Kraftfahrzeug-Fahrzeugscheibe mit Antennen und Heizfunktion ist.

7. Verfahren zur Herstellung einer Scheibe mit elektrisch leitfähigen Schichten nach einem der Ansprüche 1 bis 6, wobei,
a. eine Scheibe (1) mit mindestens zwei galvanisch voneinander getrennten elektrisch leitfähigen Strukturen (2a, 2b) beschichtet wird und die erste elektrisch leitfähige Struktur (2a) eine Antennenfunktion und einen Antennenanschluss (A) aufweist, und die zweite elektrisch leitfähige Struktur (2b) eine Heizfunktion aufweist,
b. auf den elektrisch leitfähigen Strukturen (2a, 2b) mindestens eine galvanische Trennschicht (5) aufgebracht wird und
c. auf der galvanischen Trennschicht (5) mindestens ein elektrischer Leiter (4) aufgebracht wird und der elektrische Leiter (4) und die galvanische Trennschicht (5) ein kapazitives Koppelelement (3) zwischen den elektrisch leitfähigen Strukturen (2a, 2b) ist,
wobei die galvanische Trennschicht (5) und der elektrische Leiter (4) in einem kapazitiven Koppelelement (3) auf den elektrisch leitfähigen Strukturen (2a, 2b) aufgebracht werden, das kapazitive Koppelelement (3) im Folienverbund auf die elektrisch leitfähigen Strukturen (2a, 2b) aufgeklebt wird und das kapazitive Koppelelement (3) bündig dem Umriss der elektrisch leitfähigen Strukturen (2a, 2b) angepasst wird.

8. Verfahren nach Anspruch 7, wobei zusätzlich auf die Scheibe (1) eine Zwischenschicht (7) aufgebracht wird.

## Claims

1. Pane with electrically conductive structures, comprising
- a pane (1) with at least two electrically conductive structures (2a, 2b) galvanically separated from each other,
- a galvanic separating layer (5) at least on the electrically conductive structures (2a, 2b), and
- an electrical conductor (4) on the galvanic separating layer (5),
wherein the galvanic separating layer (5) galvanically separates the electrical conductor (4) from the electrically conductive structures (2a, 2b), and the first electrically conductive structure (2a) has antenna capability and an antenna connection (A), and the second electrically conductive structure (2b) has heating capability, and
the electrical conductor (4) and the galvanic separating layer (5) are a capacitive coupling element (3) between the electrically conductive structures (2a, 2b),
wherein the coupling element (3) is a self-adhesive film system and is adapted flush with the outline of the electrically conductive structures (2a, 2b),
wherein the galvanic separating layer (5) has a dielectric constant from 2 to 6, and
wherein the electrically conductive structures (2a, 2b) are configured as a comb or mesh with each other as meanders in the region of the capacitive coupling element (3).

2. Pane according to claim 1, wherein the electrically conductive structure (2a, 2b) with heating capability is designed as a heating conductor and the electrically conductive structure (2a, 2b) with antenna capability is designed as an antenna conductor.

3. Pane according to one of claims 1 through 2, wherein the galvanic separating layer (5) includes at least two layers (5-1, 5-2).

4. Pane according to one of claims 1 through 3, wherein the electrical conductor (4) has a layer thickness of 10 µm to 200 µm.

5. Pane according to one of claims 1 through 4, wherein the electrically conductive structures (2a, 2b) have a layer thickness of 10 µm to 100 µm.

6. Pane according to one of claims 1 through 5, wherein the pane (1) is a motor vehicle window with antenna and heating capability.

7. Method for producing a pane with electrically conductive layers, according to one of claims 1 through 6, wherein
a. a pane (1) is coated with at least two electrically conductive structures (2a, 2b) galvanically separated from each other, and the first electrically conductive structure (2a) has antenna capability and an antenna connection (A), and the second electrically conductive structure (2b) has heating capability,
b. at least one galvanic separating layer (5) is applied on the electrically conductive structures (2a, 2b), and
c. at least one electrical conductor (4) is applied on the galvanic separating layer (5), and the electrical conductor (4) and the galvanic separating layer (5) are a capacitive coupling element (3) between the electrically conductive structures (2a, 2b),
wherein the galvanic separating layer (5) and the electrical conductor (4) are applied on the electrically conductive structures (2a, 2b) in a capacitive coupling element (3), the capacitive coupling element (3) is glued in the film composite on the electrically conductive structures (2a, 2b), and the capacitive coupling element (3) is adapted flush with the outline of the electrically conductive structures (2a, 2b).

8. Method according to claim 7, wherein additionally an Intermediate layer (7) is applied on the pane (1).

## Revendications

1. Plaque comportant des structures conductrices de l'électricité, comportant
- une plaque (1) comportant au moins deux structures conductrices de l'électricité (2a, 2b) séparées l'une de l'autre galvaniquement ;
- au moins sur les structures conductrices de l'électricité (2a, 2b) une couche de séparation galvanique (5) ; et
- sur la couche de séparation galvanique (5) un conducteur électrique (4),
dans laquelle la couche de séparation galvanique (5) sépare galvaniquement le conducteur électrique (4) des structures conductrices de l'électricité (2a, 2b), et la première structure conductrice de l'électricité (2a) présente une fonction d'antenne et un port d'antenne (A), et la seconde structure conductrice de l'électricité (2b) présente une fonction de chauffage, et
le conducteur électrique (4) et la couche de séparation galvanique (5) sont un élément de couplage capacitif (3) entre les structures conductrices de l'électricité (2a, 2b),
dans laquelle l'élément de couplage (3) est un système de feuilles autocollant et est adapté affleurant avec le contour des structures conductrices de l'électricité (2a, 2b),
dans laquelle la couche de séparation galvanique (5) présente une constante diélectrique de 2 à 6, et
dans laquelle les structures conductrices de l'électricité (2a, 2b) dans la région de l'élément de couplage capacitif (3) sont configurées en tant que peigne ou s'engrènent en tant que méandres.

2. Plaque selon la revendication 1, dans laquelle la structure conductrice de l'électricité (2a, 2b) ayant une fonction de chauffage est conçue en tant que résistance chauffante et la structure conductrice de l'électricité (2a, 2b) ayant une fonction d'antenne est conçue en tant que conducteur d'antenne.

3. Plaque selon l'une des revendications 1 et 2, dans laquelle la couche de séparation galvanique (5) contient au moins deux couches (5-1, 5-2).

4. Plaque selon l'une des revendications 1 à 3, dans laquelle le conducteur électrique (4) présente une épaisseur de couche de 10 µm à 200 µm.

5. Plaque selon l'une des revendications 1 à 4, dans laquelle les structures conductrices de l'électricité (2a, 2b) présentent une épaisseur de couche de 10 µm à 100 µm.

6. Plaque selon l'une des revendications 1 à 5, dans laquelle la plaque (1) est une vitre de véhicule automobile - véhicule ayant une fonction d'antenne et une fonction de chauffage.

7. Procédé de fabrication d'une plaque comportant des couches conductrices de l'électricité selon l'une des revendications 1 à 6, dans lequel
a. une plaque (1) est revêtue par au moins deux structures conductrices de l'électricité (2a, 2b), séparées l'une de l'autre galvaniquement, et la première structure conductrice de l'électricité (2a) présente une fonction d'antenne et un port d'antenne (A), et la seconde structure conductrice de l'électricité (2b) présente une fonction de chauffage ;
b. sur les structures conductrices de l'électricité (2a, 2b) au moins une couche de séparation galvanique (5) est appliquée ; et
c. sur la couche de séparation galvanique (5) au moins un conducteur électrique (4) est appliqué et le conducteur électrique (4) et la couche de séparation galvanique (5) sont un élément de couplage capacitif (3) entre les structures conductrices de l'électricité (2a, 2b),
dans lequel la couche de séparation galvanique (5) et le conducteur électrique (4) sont appliqués dans un élément de couplage capacitif (3) sur les structures conductrices de l'électricité (2a, 2b), l'élément de couplage capacitif (3) est collé dans l'assemblage de feuilles sur les structures conductrices de l'électricité (2a, 2b) et l'élément de couplage capacitif (3) est adapté affleurant avec le contour des structures conductrices de l'électricité (2a, 2b) .

8. Procédé selon la revendication 7,
dans lequel en outre sur la plaque (1) une couche intermédiaire (7) est appliquée.
